# EUROPÄISCHE PATENTSCHRIFT

(11) **EP 0 180 907 B1**
(45) Veröffentlichungstag und Bekanntmachung des Hinweises auf die Patenterteilung: **25.09.1991**
(21) Anmeldenummer: 85113784.4
(22) Anmeldetag: 29.10.1985
(51) Int. Cl.: G08B 26/00

(54) **Melderanordnung in einer Gefahrenmeldeanlage**
Signalling arrangement in a risk-signalling system
Dispositif avertisseur dans un système de signalisation de risque

(30) Priorität: 31.10.1984 DE 3439895
(43) Veröffentlichungstag der Anmeldung: 14.05.1986
(73) Patentinhaber: SIEMENS AKTIENGESELLSCHAFT, 80333 München (DE)
(72) Erfinder: Thilo, Peer, Dr.-Ing., D-8000 München 71 (DE)

(56) Entgegenhaltungen:
- DE-A- 3 225 106
- DE-B- 1 046 761
- DE-B- 1 254 241
- US-A- 4 361 833

## Beschreibung

Die Erfindung bezieht sich auf eine Melderanordnung in einer Gefahrenmeldeanlage, insbesondere Brandmeldeanlage, gemäß den Merkmalen des Oberbegriffs des Anspruchs 1.

Für die Funktion eines Gefahrenmelders, insbesondere eines automatischen Brandmelders, kommt der Melderfassung insofern eine große Bedeutung zu, als die Melderfassung betriebssicher sein soll und andererseits preisgünstig gefertigt werden soll. Dabei bilden die Anzahl der elektrischen Kontakte sowie deren Belastung einen wichtigen Gesichtspunkt für die Anschlußtechnik der Melder in einer Gefahrenmeldeanlage.

Herkömmliche Grenzwertmelder verwenden in der Regel zwei Kontakte zwischen dem eigentlichen Melder und seiner dazugehörigen Melderfassung, über die sämtliche Melder einer Melderlinie parallel zwischen die Adern einer Zweidrahtleitung geschaltet werden. Es ist auch eine Reihenschaltung mehrerer Melder mit jeweils zwei Kontakten üblich.

Für Analogmelder, das sind Melder mit Sensoren (Fühlern), die analoge Meßwerte erfassen und zur Zentrale übertragen, sind dagegen mindestens drei Kontakte nötig. In bekannten Meldeanlagen wird der Sensor über zwei Kontakte mit Energie versorgt, während ein dritter Kontakt ein von der Meßgröße abhängiges Signal liefert. Dieses Signal wird dann in einer elektronischen Schaltung, die in der Melderfassung angeordnet sein kann, so aufbereitet, daß das Signal über die Zweidrahtleitung adressiert zur Zentrale übertragen werden kann. Weitere Kontakte können vorgesehen sein, um die Kennzeichnung der Melderart, die Anschaltung von Parallelanzeigen oder das Einstellen einer Melderadresse zu ermöglichen.

In der bekannten Pulsmeldetechnik, wie sie in den deutschen Patentschriften DE-C-25 33 330, DE-C-25 33 382 beschrieben ist, ist die elektronische Schaltung im jeweiligen Melder integriert und betätigt einen Schalter, der in Abhängigkeit vom Meßwert aktiviert wird, um eine Ader der Zweidrahtleitung zu unterbrechen bzw. einzuschalten, während die andere Ader durchverbunden ist. Auch bei dieser bekannten Melderanordnung sind mindestens drei Kontakte zwischen dem eigentlichen Melder und der Melderfassung erforderlich.

Aufgabe der Erfindung ist es daher, für eine Gefahrenmeldeanlage, die eine Vielzahl analogwertmessender Melder aufweist, eine Melderanordnung anzugeben, die es gestattet, sowohl herkömmliche Grenzwertmelder bzw. einfache Sensoren (z.B. Heißleiter für Wärmemelder) als auch analogwertmesende Sensoren, (z.B. für Rauchmelder) mit wenig Schaltungs-und Kontaktelementen in der gleichen Melderfassung anzuschließen.

Diese Aufgabe wird bei einer eingangs beschriebenen Gefahrenmeldeanlage mit den kennzeichnenden Merkmalen des Anspruchs 1 gelöst.

Die erfindungsgemäße Melderanordnung weist eine Sensorschaltung mit einem Sensor, die den eigentlichen einsteckbaren Melder bildet, und eine elektronische Schaltungsanordnung in der Melderfassung, eine Fassungsschaltung auf. Diese beiden Schaltungen sind über nur zwei Kontakte miteinander verbunden, so daß auch ein analogwertmessender Sensor mit nur zwei Anschlußkontakten in der Melderfassung angeschlossen ist. Dazu weist die Sensorschaltung einen Sensor auf, der mit einem parallel zum Sensor geschalteten Kondensator über eine Diode an den beiden Kontakten angeschlossen ist. Ferner ist ein Transistor über einen Meßwiderstand an den beiden Kontakten angeschaltet. Dieser Transistor wird mit einem Meßausgang des Sensors angesteuert, so daß die am Meßpunkt des Sensors stehende Sensorspannung einen proportionalen Meßstrom erzeugt.

Die erfindungsgemäße Melderanordnung benötigt auch für analogwertmessende Sensoren lediglich zwei Kontakte. Diese werden mit der betriebsmäßigen Spannung, beispielsweise der Ruhespannung von 20 Volt, und mit Strömen von mehreren Milliampere gefrittet, was die Kontaktsicherheit erhöht. In der Meßphase verursacht der Sensore dagegen einen Stromfluß im Mikroampere-Bereich, der damit einen beträchtlichen Kontaktwiderstand zuläßt. Auf diese Weise ist es möglich, die beiden Kontakte besonders robust und preiswert auszuführen. Ein weiterer Vorteil ist, daß analogwertmessende Sensoren im gleichen konstruktiven Aufbau realisiert und in der gleichen Melderfassung betrieben werden können wie Grenzwertmelder. Diese Vereinheitlichung ermöglicht Einsparungen sowohl bei der Entwicklung und Fertigung als auch bei der Montage und der Wartung.

Anhand der Figuren 1 bis 4 wird die erfindungsgemäße Melderanordnung näher beschrieben. Dabei zeigt
Fig.1 eine Sensorschaltung,
Fig. 2 einen Analogwertmelder mit Sensorschaltung und Fassungsschaltung,
Fig. 3 ein Spannungsdiagramm der Linienspannung
Fig. 4 ein Stromdiagramm des Linienstromes.

In der Fig. 1 ist die Sensorschaltung dargestellt. Der Sensor S bildet das Meßorgan bzw. den Meßfühler, beispielsweise einen optischen Streulicht-Sensor. Der Sensor S wird mit den Anschlüssen (+) und (-) an einer Spannung von z.B. 20 Volt über die Anmschlußkontakte K1 und K2 betrieben. Über die Anschlußkontakte K1 und K2 ist die Sensorschaltung SES wie in Fig. 2 gezeigt ist, über eine Strommeßeinrichtung SME an der Meldelinie ML angeschlossen und wird mit der Linienspannung UL betrieben. Zwischen dem Meßpunkt M und dem Anschlußpunkt (+) des Sensors S entsteht die der Meßgröße des Sensors proportionale Sensorspannung US. Gegebenenfalls kann der Sensor S am Eingang T über den Widerstand RT von der Meßspannung UM mit Beginn der Meßzeit MZ eines Abfragezyklus AZ getriggert werden. Die Sensorspannung US wird dem Transistor TR zugeführt und erzeugt über den Meßwiderstand RM einen Meßstrom IM, der der Sensorspannung US und damit der Meßgröße des Sensors S proportional ist. Der parallel zum Sensor S liegende Kondensator C dient einerseits als Energiespeicher und erzeugt andererseits den erhöhten Strom IS zum Fritten der Kontakte K1 und K2 während der Ruhezeit RZ, in der die Ruhespannung UR anliegt. Der Sensor S und der Kondensator C ist in der Sensorschaltung SES über die Diode D an den Kontakten K1 und K2 angeschlossen. Wird die erfindungsgemäße Melderanordnung in der Pulsmeldetechnik betrieben, bei der die einzelnen Melder kettenförmig an der Meldelinie ML angeschlossen sind, so ist die Sensorschaltung SES gemäß der Fig. 2 angeordnet.

In Fig. 2 ist ein Analogwertmelder M1 mit der Sensorschaltung SES und der Fassungsschaltung FS dargestellt. Die Schaltungsanordnung für die Fassungsschaltung ist im Prinzip aus der deutschen Patentschrift DE-C-25 33 382 bekannt. Das vom analogen Meßwert abhängige, in seiner Laufzeit steuerbare Zeitglied ZG, liegt an der Meldelinie ML. Nach Ablauf der Laufzeit des Zeitgliedes ZG wird von diesem der in einer Ader der Meldeleitung ML angeordnete Schalter SCH angesteuert und schaltet den nächsten Analogmelder (M2) an die Meldelinie. Die Sensorschaltung SES ist über die beiden Kontakte K1 und K2 über eine Strommeßeinrichtung SME an der Meldeleitung ML angeschlossen. Die Strommeßeinrichtung SME steuert das Zeitglied ZG. Bei dem bekannten Pulsmeldesystem werden die einzelnen Melder M1 bis Mi einer Meldeleitung ML von der Zentrale Z aus zyklisch auf ihren jeweiligen analogen Meldermeßwert abgefragt, wobei die jeweilige Melderadresse in der Zentrale ermittelt wird und die Alarm- bzw. Störkriterien in der Zentrale aus den einzelnen Meldermeßwerten der jeweiligen Melder abgeleitet werden. Ein Abfragezyklus setzt sich dabei aus einer langen Ruhezeit RZ, einer kurzen Startzeit SZ und einer Meßzeit MZ wie dies anhand des Spannungs- und Stromdiagramms in den Fig. 3 und 4 dargestellt ist, zusammen.

In Fig. 3 ist das Spannungsdiagramm der Linienspannung UL dargetellt. Während der Ruhezeit RZ beträgt die Linienspannung UL beispielweise 20 Volt. Mit dieser Ruhespannung UR werden die jeweiligen Kondensatoren C der Sensorschaltung SES aufgeladen. Die Messung der einzelnen Analogwerte wird von der Zentrale Z aus mit der Startspannung US = 0 Volt gestartet, wobei für die kurze Zeit SZ die Meldelinie abgeschaltet wird. Dann wird von der Zentrale aus an die Meldelinie ML die Meßspannung UM, die gegenüber der Ruhespannung UR geringer ist, für die Meßzeit MZ angelegt. Mit dem Ablauf der Meßzeit MZ beginnt ein neuer Abfragezyklus AZ mit der Ruhespannung UR. Die Abfrage aller Pulsmelder M1 bis Mi einer Meldeleitung ML beginnt, wie schon gesagt, mit dem Abschalten der Linienspannung UL, d.h. für die kurze Startzeit SZ ist die Startspannung UST = 0. In dieser Phase wird der Sensor S aus dem Speicherkondensator C mit der Spannung UC (UC ≈ UR) versorgt. Während dieser Zeit SZ kann ein Meßstrom IM wegen der fehlenden Linienspannung UL nicht fließen. In dieser Zeit sperrt die Diode D den Stromfluß zwischen dem Sensor S bzw. der Sensorschaltung SES und der Meldeleitung ML bzw. der Fassungselektronik FS. In der dann folgenden Meßphase während der Meßzeit MZ wird die Linienspannung UL auf die Meßspannung UM erhöht, z.B. 13 Volt. Jetzt fließt ein Meßstrom IM zur Fassungsschaltung, während der Sensor S weiterhin mit Energie aus dem Kondensator C versorgt wird. Dabei ist der Kondensator C so dimensioniert, daß die Kondensatorspannung UC, auch wenn sie sich dabei um einige Volt verringert, immer größer als die Meßspannung UM bleibt, so daß die Diode D gesperrt ist. Nach der Abfrage aller Melder M1 bis Mi einer Meldeleitung ML in der Meßzeit MZ wird die Linienspannung UL von der Meßspannung UM wieder auf die Ruhespannung UR erhöht. Damit wird die Diode D leitend und der Sensorstrom IS wird um den Versorgungsstrom für den Sensor S größer.

Dies ist in Fig. 4 dargestellt, in der das entsprechende Stromdiagramm des Linienstroms IL gezeigt ist. Mit dem Anschalten der Ruhespannung UR fließt anfangs ein wesentlich höherer Strom IS, mit dem der Kondensator C wieder aufgeladen wird. Mit diesem erhöhten Stromfluß werden die Kontakte K1 und K2 während der Ruhezeit RZ gefrittet. Der Sensorstrom IS sinkt dann bis auf den Ruhewert IR ab, wenn der Kondensator C aufgeladen ist, so daß der Sensorstrom IS nur noch den Sensor mit Strom versorgt. Mit der Startspannung UST = 0 fließt für die Startzeit SZ kein Strom. In der Meßphase, also während der Meßzeit MZ, steigt der Linienstrom IL = IM treppenförmig an , wie an sich bekannt, bis ein neuer Abfragezyklus AZ beginnt, bei dem der Linienstrom IL schlagartig auf den Sensorstrom IS ansteigt. Der Vorgang wiederholt sich mit jedem Abfragezyklus fortlaufend.

Die erfindungsgemäße Melderanordnung ist außer in der beschriebenen Ausführung für die Pulsmeldertechnik auch für andere Übertragungsverfahren anwendbar. Dazu müssen entweder in der Schaltungselektronik der Melderfassung mindestens zwei Spannungsstufen erzeugt werden, die dann in der beschriebenen Weise genutzt werden können. Eine andere Möglichkeit beteht darin, die Diode durch einen Schalter zu ersetzen, der durch ein der Linienspannung überlagertes Signal, z.B. ein tonfrequentes Signal, in geeigneter Weise gesteuert wird.

## Patentansprüche

1. Melderanordnung in einer Gefahrenmeldeanlage, insbesondere Brandmeldeanlage, mit einer Zentrale (Z) mit mehreren Zweidraht- Meldeleitungen (ML), an die jeweils eine Vielzahl (i) von Meldern (M1...Mi) angeschlossen ist, die von der Zentrale (Z) aus mit einer Ruhespannung (UR) gespeist werden und zur Ableitung von Alarm- bzw. Störungskriterien zyklisch mit einer von der Ruhespannung (UR) abweichenden Meßspannung (UM) auf ihre analogen Meldermeßwerte abgefragt werden, wobei jeder Abfragezyklus (AZ) aus einer Ruhezeit (RZ), einer dagegen kurzen Startzeit (SZ) und einer Meßzeit (MZ) besteht und wobei der eigentliche Melder mit seiner Melderschaltung in einer Melderfassung angeordnet ist und über mehrere Kontakte mit elektrischen Anschlüssen und gegebenenfalls mit einer Schalteinrichtung in der Melderfassung galvanisch verbunden ist,
**dadurch gekennzeichnet,**
daß die Melderschaltung in eine Sensorschaltung (SES) und eine Fassungsschaltung (FS) aufgeteilt ist,
daß nur zwei Kontakte (K1 u. K2) für die Verbindung der Sensorschaltung (SES) mit der Fassungsschaltung (FS) vorgesehen sind,
daß die Sensorschaltung (SES) einen Sensor (S) , einen parallel dazu geschalteten Kondensator (C) und einen Schalttransistor (TR) aufweist, wobei der Sensor (S) über eine Diode (D) an den beiden Kontakten (K1 u. K2) angeschlossen ist und der Sensorausgang (M) auf die Basis des Schalttransistors (TR) führt, dessen Kollektor-Emitter-Strecke über einen Meßwiderstand (RM) an den beiden Kontakten (K1 u.K2) angeschaltet ist,
wobei während der Meßzeit (MZ) die Diode (D) gesperrt ist, und daß während dieser Zeit der Sensor (S) mit Energie aus dem Kondensator (C) versorgt wird,
daß die Fassungsschaltung (FS) die Schaltungsanordnung für die Anschaltung des Melders (M1...) an die Meldelinie (ML) und für die Übertragung der Meldersignale zur Zentrale (Z) aufweist und
daß die beiden Kontakte (K1 u.K2) während der Ruhezeit (RZ) mit der Ruhespannung (UR) gefrittet werden.

2. Melderanordnung nach Anspruch 1,
**dadurch gekennzeichnet,**
daß die Sensorschaltung (SES) mit dem Sensor (S) eine in der Melderfassung einsteckbare Sensoreinheit bildet, wobei Sensoren vorgesehen sind, die nach verschiedenen physikalischen Prinzipien arbeiten.

3. Melderanordnung nach Anspruch 1 oder 2,
**dadurch gekennzeichnet,**
daß der Sensor (S) einen zusätzlichen Anschluß (T) aufweist, der über einen Widerstand (RT) mit der Meßspannung (UM) beaufschlagbar ist.

## Claims

1. Detector arrangement in a hazard alarm installation, especially a fire alarm installation, having a control centre (Z) with a plurality of two-wire signalling lines (ML), to each of which a multiplicity (i) of detectors (M1...Mi) are connected, which are fed with a quiescent voltage (UR) from the control centre (Z) and whose analog detector measured values are interrogated cyclically with a measuring voltage (UM) differing from the quiescent voltage (UR), for the determination of alarm and/or disturbance criteria, each interrogation cycle (AZ) consisting of a quiescent period (RZ), a starting period (SZ) which by contrast is short, and a measurement period (MZ) and the actual detector with its detector circuit being arranged in a detector socket and being electrically connected via a plurality of contacts to electrical connections and, if desired, to a switching device in the detector socket, characterised in that the detector circuit is split into a sensor circuit (SES) and a socket circuit (FS), in that only two contacts (K1 and K2) are provided for connecting the sensor circuit (SES) to the socket circuit (FS), in that the sensor circuit (SES) exhibits a sensor (S), a capacitor (C) connected in parallel with it and a switching transistor (TR), the sensor (S) being connected to the two contacts (K1 and K2) via a diode (D) and the sensor output (M) being fed to the base of the switching transistor (TR), whose collector-emitter path is connected via a precision resistor (RM) to the two contacts (K1 and K2), the diode (D) being blocked during the measurement period (MZ) and in that, during this period, the sensor (S) is supplied with energy from the capacitor (C), in that the socket circuit (FS) exhibits the circuit arrangement for connection of the detector (M1...) to the signalling line (ML) and for the transmission of the detector signals to the control centre (Z) and in that the two contacts (K1 and K2) are fritted during the quiescent period (RZ) by the quiescent voltage (UR).

2. Detector arrangement according to Claim 1, characterised in that the sensor circuit (SES) together with the sensor (S) forms a sensor unit which can be plugged-in in the detector socket, sensors which operate in accordance with various physical principles being provided.

3. Detector arrangement according to Claim 1 or 2, characterised in that the sensor (S) exhibits an additional connector (T), to which the measuring voltage (UM) can be applied via a resistor (RT).

## Revendications

1. Dispositif de signalisation dans une installation d'avertissement de danger, notamment une installation d'avertissement d'incendie, comportant un central (Z) possédant plusieurs lignes bifilaires de signalisation (ML), à laquelle est raccordée respectivement une multiplicité (i) de transmetteurs (M1...Mi), qui sont alimentés à partir du central (Z) par une tension de repos (UR) et dont les valeurs analogiques de mesure sont interrogées de façon cylique, pour l'obtention de critères d'alarme ou de perturbation, avec une tension de mesure (UM) qui diffère de la tension de repos (UR), et dans lequel chaque cycle d'interrogation (AZ) est constitué par une durée de repos (RZ), une durée de démarrage (SZ) brève par rapport à la durée de repos, et une durée de mesure (MZ), et dans lequel le circuit du transmetteur proprement dit est inséré dans une monture du transmetteur et le transmetteur est raccordé galvaniquement par plusieurs contacts à des bornes électriques et éventuellement à un dispositif de commutation placé dans la monture du transmetteur,
caractérisé par le fait
que le circuit du transmetteur est subdivisé en un circuit de détection (SES) et en un circuit (FS) inséré dans la monture, que seuls deux contacts (K1 et K2) sont prévus pour la liaison du circuit de détection (SS) au circuit (FS) situé dans la monture,
que le circuit de détection (SES) contient un capteur (S), un condensateur (C) branché en parallèle avec le capteur et un transistor de commutation (TR), le capteur (S) étant raccordé par une diode (D) aux deux contacts (K1 et K2), tandis que la sortie (M) du capteur est raccordée à la base du transistor de commutation (TR), dont la voie collecteur-émetteur est raccordée aux deux contacts (K1 et K2) par l'intermédiaire d'une résistance de mesure (RM), la diode (D) étant bloquée pendant la durée de mesure (MZ), alors que pendant cette durée, le capteur (S) est alimenté en énergie à partir du condensateur (C),
que le circuit (FS) situé dans la monture contient le montage pour le raccordement du transmetteur (M1...) à la ligne de signalisation (ML) et pour la transmission des signaux des transmetteurs au central (Z), et
que les deux contacts (K1 et K2) sont frittés par la tension de repos (UR) pendant la durée de repos (RZ).

2. Dispositif de signalisation suivant la revendication 1, caractérisé par le fait que le circuit de détection (SES) équipé du capteur (S) forme une unité de détection pouvant être enfichés dans la monture du transmetteur, et qu'il est prévu deux capteurs qui travaillent selon des principes physiques différents.

3. Dispositif de signalisation suivant la revendication 1 ou 2, caractérisé par le fait que le capteur (S) possède une borne supplémentaire (T), qui peut être chargée par la tension de mesure (UM) par l'intermédiaire d'une résistance (RT).
